# EUROPÄISCHE PATENTSCHRIFT

(11) **EP 1 978 179 B1**
(45) Veröffentlichungstag und Bekanntmachung des Hinweises auf die Patenterteilung: **27.04.2011**
(21) Anmeldenummer: 08006262.3
(22) Anmeldetag: 31.03.2008
(51) Int. Cl.: E04F 15/02

(54) **System zur Verbindung und Verriegelung zweier Bauplatten, insbesondere Fußbodenpaneele**
System for connecting and locking two structural panels in particular floor panels
Système de raccordement et de verrouillage de deux panneaux de construction, en particulier des panneaux de plancher

(30) Priorität: 02.04.2007 DE 102007015907
(43) Veröffentlichungstag der Anmeldung: 08.10.2008
(73) Patentinhaber: Flooring Technologies Ltd., Pieta MSD 08 (MT)
(72) Erfinder:
(74) Vertreter: Rehmann, Thorsten

(56) Entgegenhaltungen:
- EP-A- 1 350 904
- WO-A-00/20706
- WO-A-00/47841
- WO-A-03/016654
- DE-A1- 10 237 397
- DE-U1- 20 008 708

## Beschreibung

Die Erfindung betrifft eine Einrichtung zur Verbindung und Verriegelung zweier Bauplatten, insbesondere Fußbodenpaneele, an ihren Längs- und/oder Querseiten in horizontaler und vertikaler Richtung durch eine im Wesentlichen vertikale Fügebewegung, wobei die Einrichtung aus den zwei miteinander zu verbindenden Bauplatten und einem Kunststoffeinsatz besteht wobei die Bauplatten an ihren miteinander zu verbindenden Seiten mit zueinander korrespondierenden Profilierungen versehen sind und der Kunststoffeinsatz in der Profilierung der ersten Bauplatte befestigt ist, wobei der Kunststoffeinsatz mit einem Verriegelungsvorsprung versehen ist, der mit einer in der Profilierung der zweiten Bauplatte vorgesehenen Verriegelungsvertiefung zusammenwirkt und die Verbindung und Verriegelung zweier Bauplatten sowohl in vertikaler als auch in horizontaler Richtung ausschließlich durch den Kunststoffeinsatz erfolgt. Eine Einrichtung zur Verbindung und Verriegelung zweier Bauplatten wird im Folgenden auch System genannt.

Ein solches System ist beispielsweise aus der DE 102 37 397 bekannt. Ein ähnliches System ist in der EP 1 415 056 B1 offenbart. Diese Systeme erlauben das Zusammenfügen zweier Fußbodenpaneele an den Querseiten. An den Längsseiten werden die Paneele durch eine aus den Seitenkanten herausgefräste Feder-Nut-Profilierung verbunden. Die Feder des neu anzulegenden Paneels wird dabei in die Nut

eines bereits verlegten Paneels eingefügt und das neu anzulegende Paneel dann auf den Unterboden herabgeschwenkt.

Die WO 00/47841 offenbart Paneele, in deren Seitenkante Nut-Feder-Profile eingefräst sind. Um die Toleranzen bei der Fertigung zu erhöhen und so die Herstellung zu vereinfachen und damit die Herstellungskosten zu verringern, kann in die Nut des einen Profils ein elastisches Federelement eingelegt werden, das beim Zusammenfügen zweier Paneele gespannt wird und so für die Verriegelung der beiden Paneele sorgt.

Aus der WO 00/20706 ist ein System von Fußbodenpaneelen bekannt, die über ein separates Verbindungsprofil miteinander verbunden werden können. Dieses Profil ist symmetrisch ausgebildet und greift in dafür vorgesehene Ausnehmungen an den Seitenkanten und der Unterseite der Paneele ein.

Aus der DE 200 08 708 U und der EP 1 350 904 sind Fußbodenpaneele bekannt, die ohne separates Verbindungselement miteinander verbindbar sind. Dazu sind an den Seitenkanten der Paneele Nut- und Feder-Profile ausgefräst.

An der Querseite erlauben die bekannten Systeme das einfache Zusammenfügen der Paneele durch Einfügen der aus dem

Kunststoffeinsatz gebildeten Feder in vertikaler Richtung mit einem abschließenden leichten Eindrücken, wobei dann der Verriegelungsvorsprung in die Verriegelungsnut einrastet. Die Verriegelung an der Querseite in horizontaler Richtung erfolgt durch eine hakenförmige Profilierung der Seitenkanten, die aus dem vollen Material herausgefräst ist. In vertikaler Richtung werden die beiden Paneele durch den Kunststoffeinsatz verriegelt, indem der Verriegelungsvorsprung in eine Verriegelungsvertiefung einrastet.

Bei dem bekannten System ist das Verriegelungselement mit einer elastischen Verriegelungslippe versehen. Die Verbindung des Kunststoffelementes mit der Profilierung des einen Paneels erfolgt durch einen in horizontaler Richtung verlaufenden Steg, der in eine horizontal in die Seitenkante eingebrachte Nut eingesetzt wird. Handelsübliche Fußbodenpaneele haben eine Stärke von 6 bis 12 mm. Die seitlich in die Profilierung der Seitenkante einzubringende Nut, in der der Kunststoffeinsatz befestigt wird, muss folglich in einer Breite von 2 bis 3 mm und einer Tiefe von ca. 5 mm gefräst werden. Der 1,5 bis 3 mm dicke Kunststoffeinsatz muss dann in die Nut eingesetzt werden. Beide Arbeitsschritte müssen bei hohen Maschinengeschwindigkeiten erfolgen, was nicht unproblematisch ist. Durch die Stärke des Kunststoffeinsatzes ist die vertikale Verriegelung auf Laminatfußböden mit Stärken von größer als 10 mm begrenzt, was die Einsetzbarkeit des Verriegelungssystems einschränkt.

Von dieser Problemstellung ausgehend soll das Verriegelungssystem verbessert werden.

Zur Problemlösung zeichnet sich das erfindunsgemäße System dadurch aus, dass der Kunststoffeinsatz im Querschnitt im Wesentlichen u-förmig ausgebildet und mit dem seine beiden freien Schenkel verbindenden Schenkel in eine nach unten offene, in die Profilierung eingebrachte erste Nut eingesetzt ist, wobei die beiden freien Schenkel sich über ihre Länge teilweise an den vertikalen Seitenwänden der Nut abstützen und dann an mindestens einem freien Schenkel den nach außen weisenden Verriegelungsvorsprung vorgesehen ist. In die Profilierung der zweiten Bauplatte, bzw. die Profilierung an der gegenüberliegenden Seitenkante derselben Bauplatte, kann eine der ersten Nut gegenüberliegend angeordnete zweite, nach oben offene Nut ausgebildet werden, die in mindestens einer Seitenwandung die Verriegelungsvertiefung aufweist. Beim Fügen der beiden Bauplatten federt der freie Schenkel des Kunststoffeinsatzes solange zurück, bis der Verriegelungsvorsprung in Überdeckung mit der Verriegelungsvertiefung gelangt und zurückfedert. In horizontaler Richtung werden die beiden Bauplatten durch die beiden freien Schenkel des Kunststoffeinsatzes verriegelt und in vertikaler Richtung durch den Verriegelungsvorsprung und die Verriegelungsvertiefung.

Vorzugsweise sind an beiden freien Schenkeln nach außen weisende Verriegelungsvorsprünge und an beiden Seitenwandungen der nach oben offenen Nut je eine Verriegelungsvertiefung ausgebildet. Die Verriegelung in vertikaler Richtung wird dadurch verbessert; die notwendigen Auszugskräfte entsprechend verdoppelt.

Vorzugsweise ist der Kunststoffeinsatz durch Form- und/oder Kraftschluss fest in die nach unten offene Nut eingesetzt. Er kann hier eingeklemmt, eingeklebt oder thermogeschweißt sein. Dabei ist besonders von Vorteil, dass die Profilierung, die ein Stufenfalz ist, beim Transport und beim Handling den Kunststoffeinsatz vor Beschädigung schützt.

Um die Vorspannung der beiden freien Schenkel des Kunststoffeinsatzes optimieren zu können, kann mindestens zwischen einem freien Schenkel und dem die beiden freien Schenkel verbindenden Schenkel ein Verstärkungssteg ausgebildet sein. Einer oder beide freien Schenkel können in Richtung ihrer freien Enden aufeinander zulaufen, so dass der Querschnitt am Ende der freien Schenkel schmaler ist als am Anfang. Durch seine einfache Geometrie kann der Kunststoffeinsatz auf einer Extrusionsmaschine im Endlosverfahren hergestellt werden. Um das Einsetzen des Kunststoffeinsatzes in die nach unten offene Nut zu erleichtern, wird dieser im Übergangsbereich von den freien Schenkeln zu den diese verbindenden Schenkel vorzugsweise mit einer Fase versehen.

Die äußere Seitenkante der ersten Profilierung und die innere Seitenkante der zweiten Profilierung bilden bei zwei miteinander verbundenen Paneelen eine Anlagekante aus. Die Seitenkanten sind dabei so bearbeitet, dass sich an beiden Profilierungen nach außen hervorspringende Kanten ausbilden, die die Anlagefläche der Länge h₂ ausbilden. Unterhalb der Anlagekante springt die Seitenkante bei zumindest einer Profilierung nach innen zurück, um eine Staubtasche der Länge h₁ ausbilden zu können. Wenn die Länge h₁ der bei zwei miteinander verbundenen Paneelen ausgebildeten Staubtasche kleiner ist als die Länge h₂ der Anlagefläche, ist eine große Fügefläche erreichbar, so dass Belastungen aus mechanischer Beanspruchung oder durch Dimen-sionsänderungen, die infolge der hygroskopischen Eigenschaften des Kernmaterials unvermeidbar sind, gut aufgefangen werden können. Die Länge h₂ einer solchen Fügekante weist bei Paneelen mit einer Dicke von etwa 8 bis 10 mm vorzugsweise eine Länge von 2,0 bis 2,5 mm auf.

Mit Hilfe einer Zeichnung sollen Ausführungsbeispiele der Erfindung nachfolgend näher beschrieben werden.

Es zeigt:
- Figur 1: zwei Bauplatten an der Verbindungsstelle in der Teilansicht mit einem ersten Kunststoffeinsatz;
- Figur 2: zwei Bauplatten an der Verbindungsstelle in der Teilansicht mit einem zweiten Kunststoffeinsatz;
- Figur 3: zwei Bauplatten an der Verbindungsstelle in der Teilansicht mit einem dritten Kunststoffeinsatz;
- Figur 4: zwei Bauplatten an der Verbindungsstelle in der Teilansicht mit einem vierten Kunststoffeinsatz;
- Figur 5: eine alternative Ausführungsform der Bauplatten nach Figur 1.

Die Erfindung soll für Fußbodenpaneele erläutert werden, die über das erfindungsgemäße System sowohl an ihren Längsseiten als auch an ihren Querseiten oder auch nur an einer Seite miteinander verbunden werden können. An den Längsseiten können die Paneele auch mit einer herkömmlichen Feder-Nut-Profilierung versehen sein, die durch Einwinkeln und Abschwenken auf den Unterboden miteinander verbunden werden. Die Fügebewegung an der Querseite erfolgt dabei dann im Wesentlichen in vertikaler Richtung, so dass das System mit dem Kunststoffeinsatz nur an der vertikalen Seite vorgesehen wird.

Wie die Zeichnung erkennen lässt, sind die Paneele 1, 2 an ihren Seitenkanten mit zueinander korrespondierenden Profilen versehen. Auch wenn hier von einem ersten und einem zweiten Paneel gesprochen wird, ist jedes Paneel 1, 2 selbstverständlich identisch profiliert und die Profile gegenüberliegender Seitenkanten korrespondieren zueinander. Das Paneel 1 ist von seiner Unterseite 11 ausgehend profiliert und das Paneel 2 ist von seiner Oberseite 12 ausgehend profiliert. Die Profilierung ist stufenförmig ausgebildet, so dass in der Profilierung des ersten Paneels 1 eine nach unten offene Nut 9 und in der Profilierung des zweiten Paneels 12 eine nach oben offene Nut 10 ausgebildet ist. In einer oder beiden Seitenwandungen der Nut 10 sind Hinterschneidungen als Verriegelungsvertiefungen 14, 15 vorgesehen. In die nach unten offene Nut 9 ist ein im Querschnitt im Wesentlichen u-förmiger Kunststoffeinsatz 20 mit seinen freien Schenkeln 4, 5 und dem die freien Schenkel 4, 5 verbindenden horizontal verlaufenden Schenkel 3 eingesetzt. Wie Figur 1 und 2 zeigen, kann mindestens zwischen einem der freien Schenkel 5 und dem Schenkel 3 ein Verstärkungssteg 6 vorgesehen sein. Im Bereich ihres Endes sind die freien Schenkel 4, 5 mit nach außen weisenden Verriegelungsvorsprüngen 7, 8 versehen, die mit den in die Seitenwandungen der nach oben offenen Nut hinterschnittenen Verriegelungsvertiefungen 14, 15 zusammenwirken. Durch die L-förmige Profilierung der beiden Seitenkanten bildet sich in Richtung der Oberseite 12 die Fügestelle mit der Länge H aus, wobei die beiden Paneele 1, 2 mit ihren vertikalen Seitenkanten 25, 26 eine Anlagefläche der Länge h₂ bilden.

Wie Figur 1 zeigt, ist nur ein Veriegelungsvorsprung 7 an einem freien Schenkel 4 zwingend, um die beiden Paneele 1, 2 in vertikaler Richtung zu verriegeln. Die horizontale Verriegelung der beiden Paneele 1, 2 erfolgt durch die beiden Schenkel 4, 5. Um eine Vorspannung in dem Kunststoffeinsatz 20 zu erzeugen, ist bei dem in Figur 1 dargestellten Ausführungsbeispiel der eine freie Schenkel 5 in Richtung seines freien Endes nach innen zulaufend ausgebildet und stützt sich an der entsprechend schräg verlaufenden Seitenwandung der nach oben offenen Nut 10 ab. Der Kunststoffeinsatz 20 ist in die nach unten offene Nut 9 des Paneels 1 eingeklebt, eingeklemmt oder eingeschweißt. Im oberen Bereich stützen sich die beiden freien Schenkel 4, 5 an den Seitenwandungen der Nut 9 ab. Der die beiden freien Schenkel 4, 5 verbindende Schenkel 3 liegt im Nutgrund der Nut 9 an. Damit das Einfügen des Kunststoffeinsatzes 20 in die Nut 9 erleichtert wird, ist dieser im Übergangsbereich von den freien Schenkeln 4, 5 zu dem Schenkel 3 mit Fasen 16, 17 versehen. Die stufenförmige Profilierung der Paneele 1, 2 ist zueinander so korrespondierend gewählt, dass die Paneele 1, 2 sich an der Stoßfuge S über ihre in horizontaler Richtung verlaufenden Flächen 18, 19 aufeinander abstützen können.

Durch die Geometrie der Aufnahme für den Kunststoffeinsatz 20 entsteht nach dem Zusammenfügen der Paneele 1, 2 eine Vorspannung, die auf der Unterseite der Paneele 1, 2 in Richtung der Verbindung der beiden Paneele 1, 2 wirkt. An der Oberseite presst diese Spannung ebenfalls die beiden Paneele 1, 2 zusammen. Damit wird ein fugenfreies Verlegebild garantiert. Hierzu entspricht die größte Innenbreite b der Nut 10 im Wesentlichen der maximalen Außenbreite B der beiden freien Schenkel 4, 5.

Besonders vorteilhaft ist es, dass bei diesem Verbindungssystem ein sehr einfaches Profil aus den beiden Paneelen 1, 2 zur Aufnahme des U-förmigen Kunststoffeinsatzes 20 gefräst wird. In einem ersten Arbeitsschritt werden einfache Stufenfalze erzeugt, in die dann nur noch die Nuten 9, 10 eingebracht werden. Die Verriegelungsvertiefungen 14, 15 für die Verriegetungsvorsprünge 7, 8 können im Durchlauf mit einem rotierenden Werkzeug eingefräst werden. Auch im Hinblick auf den Verschnitt ist die einfache Stufenfalzgeometrie vorteilhaft. Im oberen Bereich der nach oben offenen Nut 10 sind Fasen 21, 22 angebracht, die die Fügebewegung erleichtern. Zur weiteren Vereinfachung des Einsetzens des Kunststoffeinsatzes 20 in die nach unten offene Nut 9 ist auch diese mit Fasen 22, 23 versehen. Anstatt Fasen 21, 22, 23, 24 können auch Verrundungen vorgesehen sein. Durch die sehr einfache Profilierung kann eine großdimensionierte Fügekante erreicht werden. Wie Figur 5 zeigt, kann, bezogen auf die Länge H im Bereich der Fügekante, die Länge h₂ der Anlagefläche der vertikalen Seitenkanten 25, 26 größer sein als die Länge h₁ der darunter ausgebildeten Staubtasche 27. Aufgrund der größeren Fügeflächen zweier verbundener Paneele 1, 2 kann Belastungen aus mechanischer Beanspruchung oder durch Dimensionsänderungen aufgrund hygroskopischer Eigenschaften des Kernmaterials besser begegnet werden. Vorzugsweise weist die Fügekante bei Paneelen 1, 2 mit einer Dicke von etwa 8 bis 10 mm eine Länge h₂ von 2,0 bis 2,5 mm auf.

Durch geeignete Auswahl des Kunststoffprofils 20 in Form und Material ist dieses geeignet, bei Kompression im Bereich der freien Schenkel 4, 5 eine Spannung aufzubauen. Im Hinblick auf ihre Stärke können die Schenkel 4, 5 unterschiedlich ausgebildet werden, wie Figur 2 zeigt. Über die Aussteifung 6 kann die Vorspannung zwischen den Schenkeln 4, 5 variiert bzw. eingestellt werden.

### Bezugszeichenliste:

- 1: Paneel
- 2: Paneel
- 3: Schenkel
- 4: Schenkel
- 5: Schenkel
- 6: Steg
- 7: Verriegelungsvorsprung
- 8: Verriegelungsvorsprung
- 9: nach unten offene Nut
- 10: nach oben offene Nut
- 11: Unterseite
- 12: Oberseite
- 14: Hinterschneidung/Verriegetungsvertiefung
- 15: Hinterschneidung/Verriegelungsvertiefung
- 16: Fase
- 17: Fase
- 18: Auflagefläche
- 19: Auflagefläche
- 20: Kunststoffeinsatz
- 21: Fase
- 22: Fase
- 23: Fase
- 24: Fase
- 25: Fügekante
- 26: Fügekante
- 27: Staubtasche
- b: Innenbreite
- B: Außenbreite
- h₁: Länge
- h₂: Länge
- H: Länge

## Patentansprüche

1. Einrichtung zur Verbindung und Verriegelung zweier Bauplatten (1, 2) an ihren Längs- und/oder Querseiten in horizontaler und vertikaler Richtung durch eine im Wesentlichen vertikale Fügebewegung, wobei die Einrichtung aus dem zwei miteinander zu verbindenden Bauplatten (1, 2) und einem Kunststoffeinsatz (20) besteht, wobei die Bauplatten (1, 2) an ihren miteinander zu verbindenden Seiten mit zueinander korrespondierenden Profilierungen versehen sind und der Kunststoffeinsatz (20) in der Profilierung der ersten Bauplatte (1) befestigt ist, wobei der Kunststoffeinsatz (20) mit einem Verriegelungsvorsprung (7) versehen ist, der mit einer in der Profilierung der zweiten Bauplatte (2) vorgesehenen Verriegelungsvertiefung (15) zusammenwirkt und die Verbindung und Verriegelung sowohl in vertikaler als auch in horizontaler Richtung ausschließlich durch den Kunststoffeinsatz erfolgt, **dadurch gekennzeichnet, dass** der Kunststoffeinsatz (20) im Querschnitt im Wesentlichen u-förmig ausgebildet und mit dem seine beiden freien Schenkel (4, 5) verbindenden Schenkel (3) in einer in die Profilierung eingebrachten ersten, nach unten offenen Nut (9) eingesetzt ist, wobei die beiden freien Schenkel (4, 5) sich über ihre Länge teilweise an den vertikalen Seitenwandungen der Nut (9) abstützen und an mindestens einem freien Schenkel (4) der nach außen weisende Verriegelungsvorsprung (7) vorgesehen ist.

2. Einrichtung nach Anspruch 1, **dadurch gekennzeichnet, dass** in der Profilierung der zweiten Bauplatte (2) eine der ersten Nut (9) gegenüberliegend angeordnete zweite, nach oben offene Nut (10) ausgebildet ist, und mindestens eine Seitenwandung der Nut (10) die Verriegelungsvertiefung (14, 15) aufweist.

3. Einrichtung nach Anspruch 1 und 2, **dadurch gekennzeichnet, dass** an beiden freien Schenkeln (4, 5) ein nach außen weisender Verriegelungsvorsprung (7, 8) vorgesehen ist und beide Seitenwandungen der nach oben offenen Nut (10) eine Verriegelungsvertiefung (14, 15) aufweisen.

4. Einrichtung nach einem oder mehreren der vorstehenden Ansprüche, **dadurch gekennzeichnet, dass** der Kunststoffeinsatz (20) durch Form- und/oder Kraftschluss fest in die erste, nach unten offene Nut (9) eingesetzt ist.

5. Einrichtung nach einem oder mehreren der vorstehenden Ansprüche, **dadurch gekennzeichnet, dass** mindestens zwischen einem freien Schenkel (4, 5) und dem die beiden freien Schenkel (4, 5) verbindenden Schenkel (3) ein Verstärkungssteg (6) ausgebildet ist.

6. Einrichtung nach einem oder mehreren der vorstehenden Ansprüche, **dadurch gekennzeichnet, dass** der Kunststoffeinsatz (20) als Extrusionsprofil ausgebildet ist.

7. Einrichtung nach einem oder mehreren der vorstehenden Ansprüche, **dadurch gekennzeichnet, dass** der Kunststoffeinsatz (20) im Übergangsbereich von den freien Schenkeln (4, 5) zu dem diese verbindenden Schenkel (3) je eine Fase (16, 17) aufweist.

8. Bauplatte, die vorgesehen ist, an ihrer Längs- und/oder Querseite in horizontaler und vertikaler Richtung mit einer identisch ausgebildeten anderen Bauplatte durch eine im Wesentlichen vertikale Fügebewegung verbunden und verriegelt zu werden, wobei an mindestens zwei sich gegenüberliegenden Seitenkanten zueinander korrespondierende Profilierungen vorgesehen sind und an der einen Seitenkante in der Profilierung ein Kunststoffeinsatz (20) befestigt ist, wobei der Kunststoffeinsatz (20) mit einem Verriegelungsvorsprung (7) versehen ist, und in der Profilierung der gegenüberliegenden Seitenkante mindestens eine Verriegelungsvertiefung (15) vorgesehen ist, **dadurch gekennzeichnet, dass** der Kunststoffeinsatz (20) im Querschnitt im Wesentlichen u-förmig ausgebildet und mit dem seine beiden freien Schenkel (4, 5) verbindenden Schenkel (3) in einer in die erste Profilierung eingebrachten ersten, nach unten offenen Nut (9) eingesetzt ist, wobei die beiden freien Schenkel (4, 5) sich über ihre Länge teilweise an den vertikalen Seitenwandungen der Nut (9) abstützen und an mindestens einem freien Schenkel (4) der nach außen weisende Verriegelungsvorsprung (7) vorgesehen ist, und in der zweiten Profilierung eine nach oben offene Nut (10) ausgebildet ist und mindestens eine Seitenwandung der nach oben offenen Nut (10) die mindestens eine Verriegelungsvertiefung (14, 15) aufweist, wobei die Breite (b) der nach oben offenen Nut (10) im Wesentlichen der Außenbreite (B) der freien Schenkel (4, 5) des Kunststoffeinsatzes (20) entspricht, so dass zwei identisch ausgebildete Bauplatten (1, 2) miteinander verbunden werden können, indem die freien Schenkel (4, 5) einer ersten Bauplatte (1) in die nach oben offene Nut (10) einer zweiten Bauplatte (2) eingedrückt werden.

9. Bauplatte nach Anspruch 8, **dadurch gekennzeichnet, dass** beide freien Schenkel (4, 5) einen nach außen weisenden Verriegelungsvorsprung (7, 8) aufweisen und beide Seitenwandungen der nach oben offenen Nut (10) mit einer Verriegelungsvertiefung (14, 15) versehen sind.

10. Bauplatte nach Anspruch 8 oder 9, **dadurch gekennzeichnet, dass** mindestens zwischen einem freien Schenkel (4, 5) und dem die beiden freien Schenkel (4, 5) verbindenden Schenkel (3) ein Verstärkungssteg (6) ausgebildet ist.

11. Bauplatte nach einem oder mehreren der Ansprüche 8 bis 10, **dadurch gekennzeichnet, dass** der Kunststoffeinsatz (20) als Extrusionsprofil ausgebildet ist.

12. Bauplatte nach einem oder mehreren der Ansprüche 8 bis 11, **dadurch gekennzeichnet, dass** der Kunststoffeinsatz (20) im Übergangsbereich von den freien Schenkeln (4, 5) zu dem diese verbindenden Schenkel (3) je eine Fase (16, 17) aufweist.

13. Bauplatte nach einem oder mehreren der Ansprüche 8 bis 12, **dadurch gekennzeichnet, dass** die äußere Seitenkante der ersten Profilierung und/oder die innere Seitenkante der zweiten Profilierung einen hervorspringenden Bereich (25, 26) der Länge h₂ zur Ausbildung einer Anlagekante zweier miteinander verbundener Paneele (1, 2) und einen zurückgesetzten Bereich mit der Länge h₁ zur Ausbildung einer Staubtasche (27) aufweisen und die Länge h₂ größer ist als die Länge h₁.

14. Bauplatte nach Anspruch 13, **dadurch gekennzeichnet, dass** die Länge h₂ 2,0 bis 2,5 mm beträgt.

## Claims

1. Device for connecting and locking two structural panels (1, 2) on their longitudinal and/or transverse sides in the horizontal and vertical direction by a substantially vertical joining movement, the device consisting of the two structural panels (1, 2) to be connected to one another and a plastics material insert (20), wherein the structural panels (1, 2) are provided, at their sides to be connected to one another, with profiles that correspond to one another and the plastics material insert (20) is fastened in the profile of the first structural panel (1), wherein the plastics material insert (20) is provided with a locking projection (7) which cooperates with a locking indentation (15) provided in the profile of the second structural panel (2) and the connection and locking both in the vertical and in the horizontal direction take place exclusively by means of the plastics material insert, **characterised in that** the plastics material insert (20) is substantially u-shaped in cross-section and is inserted by the leg (3) connecting its two free legs (4, 5) in a first downwardly open groove (9) built into the profile, the two free legs (4, 5) being partially supported over their length on the vertical side walls of the groove (9) and the outwardly pointing locking projection (7) being provided on at least one free leg (4).

2. Device according to claim 1, **characterised in that** a second upwardly open groove (10) arranged opposing the first groove (9) is formed in the profile of the second structural panel (2), and at least one side wall of the groove (10) has the locking indentation (14, 15).

3. Device according to claim 1 and 2, **characterised in that** an outwardly pointing locking projection (7, 8) is provided on the two free legs (4, 5) and the two side walls of the upwardly open groove (10) have a locking indentation (14, 15).

4. Device according to any one or more of the preceding claims, **characterised in that** the plastics material insert (20) is firmly inserted by positive locking and/or non-positive locking into the first downwardly open groove (9).

5. Device according to any one or more of the preceding claims, **characterised in that** a reinforcement web (6) is formed at least between one free leg (4, 5) and the leg (3) connecting the two free legs (4, 5).

6. Device according to any one or more of the preceding claims, **characterised in that** the plastics material insert (20) is formed as an extrusion profile.

7. Device according to any one or more of the preceding claims, **characterised in that** the plastics material insert (20), in the transition region from the free legs (4, 5) to the leg (3) connecting them, in each case has a bevel (16, 17).

8. Structural panel, which is provided to be connected and locked at its longitudinal and/or transverse side in the horizontal and vertical direction to another identically formed structural panel by a substantially vertical joining movement, profiles that correspond with one another being provided on at least two opposing side edges and a plastics material insert (20) being fastened on one side edge in the profile, the plastics material insert (20) being provided with a locking projection (7), and at least one locking indentation (15) being provided in the profile of the opposing side edge, **characterised in that** the plastics material insert (20) is substantially u-shaped in cross-section and is inserted by the leg (3) connecting its two free legs (4, 5) in a first downwardly open groove (9) built into the first profile, wherein the two free legs (4, 5) are partially supported over their length on the vertical side walls of the groove (9) and the outwardly pointing locking projection (7) is provided on at least one free leg (4), and an upwardly open groove (10) is formed in the second profile and at least one side wall of the upwardly open groove (10) has the at least one locking indentation (14, 15), the width (b) of the upwardly open groove (10) substantially corresponding to the external width (B) of the free legs (4, 5) of the plastics material insert (20), so that two identically formed structural panels (1, 2) can be connected to one another, since the free legs (4, 5) of a first structural panel (1) are pressed into the upwardly open groove (10) of a second structural panel (2).

9. Structural panel according to claim 8, **characterised in that** the two free legs (4, 5) have an outwardly pointing projection (7, 8) and the two side walls of the upwardly open groove (10) are provided with a locking indentation (14, 15).

10. Structural panel according to claim 8 or 9, **characterised in that** a reinforcement web (6) is formed at least between one free leg (4, 5) and the leg (3) connecting the two free legs (4, 5).

11. Structural panel according to any one or more of claims 8 to 10, **characterised in that** the plastics material insert (20) is formed as an extrusion profile.

12. Structural panel according to any one or more of claims 8 to 11, **characterised in that** the plastics material insert (20), in the transition region from the free legs (4, 5) to the leg (3) connecting them, in each case has a bevel (16, 17).

13. Structural panel according to any one or more of claims 8 to 12, **characterised in that** the outer side edge of the first profile and/or the inner side edge of the second profile have a projecting region (25, 26) with the length h₂ to form a contact edge of two panels (1, 2) connected to one another and a set-back region with the length h₁ to form a dust pocket (27), and the length h₂ is greater than the length h₁.

14. Structural panel according to claim 13, **characterised in that** the length h₂ is 2.0 to 2.5 mm.

## Revendications

1. Dispositif pour relier et verrouiller deux panneaux de construction (1, 2) à leurs bords longitudinaux et/ou transverses, en direction horizontale et verticale, par un mouvement d'assemblage sensiblement vertical, le dispositif consistant en les deux panneaux de construction (1, 2) à relier ensemble et un insert en matière synthétique (20), les panneaux de construction (1, 2) étant munis à leurs bords à relier ensemble de profilages se correspondant mutuellement, et l'insert en matière synthétique (20) étant fixé dans le profilage du premier panneau de construction (1), l'insert en matière synthétique (20) étant muni d'une partie de verrouillage en saillie (7), qui coopère avec un renfoncement de verrouillage (15) prévu dans le profilage du deuxième panneau de construction (2), et la liaison et le verrouillage s'effectuant aussi bien en direction verticale qu'horizontale exclusivement par l'insert en matière synthétique, **caractérisé en ce que** l'insert en matière synthétique (20) est formé en coupe sensiblement en forme de U et il est inséré par la branche (3) reliant ses deux branches libres (4, 5) dans une première rainure (9) ouverte vers le bas formée dans le profilage, les deux branches libres (4, 5) s'appuyant partiellement, sur leur longueur, aux parois latérales de la rainure (9) et la partie de verrouillage en saillie (7) tournée vers l'extérieur étant prévue à au moins une branche libre (4).

2. Dispositif selon la revendication 1, **caractérisé en ce qu'**une deuxième rainure (10) ouverte vers le haut, agencée face à la première rainure (9), est formée dans le profilage du deuxième panneau de construction (2), et au moins une paroi latérale de la rainure (10) présente le renfoncement de verrouillage (14, 15).

3. Dispositif selon la revendication 1 ou 2, **caractérisé en ce qu'**une partie de verrouillage en saillie (7, 8) tournée vers l'extérieur est prévue aux deux branches libres (4, 5) et les deux parois latérales de la rainure (10) ouverte vers le haut présentent un renfoncement de verrouillage (14, 15).

4. Dispositif selon l'une ou plusieurs des revendications précédentes, **caractérisé en ce que** l'insert en matière synthétique (20) se trouve inséré fermement dans la première rainure (9) ouverte vers le bas, par liaison par formes conjuguées et/ou par friction.

5. Dispositif selon l'une ou plusieurs des revendications précédentes, **caractérisé en ce qu'**au moins une traverse de renfort (6) est formée entre une branche libre (4, 5) et la branche (3) reliant les deux branches libres (4, 5).

6. Dispositif selon l'une ou plusieurs des revendications précédentes, **caractérisé en ce que** l'insert en matière synthétique (20) est formé en tant que profil d'extrusion.

7. Dispositif selon l'une ou plusieurs des revendications précédentes, **caractérisé en ce que** l'insert en matière synthétique (20) présente un chanfrein respectif (16, 17) dans la région de transition de chacune des branches libres (4, 5) vers la branche (3) qui les relie.

8. Panneau de construction qui est prévu pour être relié et verrouillé à ses bords longitudinaux et/ou transverses, en direction horizontale et verticale, avec un autre panneau de construction formé identique, par un mouvement d'assemblage sensiblement vertical, des profilages se correspondant mutuellement étant prévus à au moins deux bords latéraux opposés et un insert en matière synthétique (20) étant fixé dans le profilage à l'un des bords latéraux, l'insert en matière synthétique (20) étant muni d'un partie de verrouillage en saillie (7), et au moins un renfoncement de verrouillage (15) étant prévu dans le profilage du bord latéral opposé, **caractérisé en ce que** l'insert en matière synthétique (20) est formé en coupe sensiblement en forme de U et il est inséré, par la branche (3) reliant ses deux branches libres (4, 5), dans une première rainure (9) ouverte vers le bas formée dans le premier profilage, les deux branches libres (4, 5) s'appuyant partiellement, sur leur longueur, aux parois latérales de la rainure (9) et la partie de verrouillage en saillie (7) tournée vers l'extérieur étant prévue à au moins une branche libre (4), et une deuxième rainure (10) ouverte vers le haut est formée dans le deuxième profilage, et au moins une paroi latérale de la rainure (10) ouverte vers le haut présente l'au moins un renfoncement de verrouillage (14, 15), la largeur (b) de la rainure (10) ouverte vers le haut correspondant sensiblement à la largeur extérieure (B) des branches libres (4, 5) de l'insert en matière synthétique (20), de façon que deux panneaux de construction (1, 2) formés identiques puissent être reliés ensemble, en enfonçant les branches libres (4, 5) d'un premier panneau de construction (1) dans la rainure (10) ouverte vers le haut d'un deuxième panneau de construction (2).

9. Panneau de construction selon la revendication 8, **caractérisé en ce que** les deux branches libres (4, 5) présentent une partie de verrouillage en saille (7, 8) tournée vers l'extérieur et les deux parois latérales de la rainure (10) ouverte vers le haut sont munies d'un renfoncement de verrouillage (14, 15).

10. Panneau de construction selon la revendication 8 ou 9, **caractérisé en ce qu'**au moins une traverse de renfort (6) est formée entre une branche libre (4, 5) et la branche (3) reliant les deux branches libres (4, 5).

11. Panneau de construction selon l'une ou plusieurs des revendications 8 à 10, **caractérisé en ce que** l'insert en matière synthétique (20) est formé par un profil d'extrusion.

12. Panneau de construction selon l'une ou plusieurs des revendications 8 à 11, **caractérisé en ce que** l'insert en matière synthétique (20) présente un chanfrein respectif (16, 17) dans la région de transition de chacune des branches libres (4, 5) vers la branche (3) qui les relie.

13. Panneau de construction selon l'une ou plusieurs des revendications 8 à 12, **caractérisé en ce que** le bord latéral extérieur du premier profilage et/ou le bord latéral intérieur du deuxième profilage présentent une région (25, 26) faisant saillie, de longueur h₂, pour former un bord d'appui de deux panneaux (1, 2) reliés ensemble, et une région en retrait avec une longueur h₁ pour former une poche à poussière, et la longueur h₂ est supérieure à la longueur h₁.

14. Panneau de construction selon la revendication 13, **caractérisé en ce que** la longueur h₂ vaut de 2,0 à 2,5 mm.
